# EUROPÄISCHE PATENTSCHRIFT

(11) **EP 1 203 060 B1**
(45) Veröffentlichungstag und Bekanntmachung des Hinweises auf die Patenterteilung: **17.03.2004**
(21) Anmeldenummer: 00956386.7
(22) Anmeldetag: 03.08.2000
(51) Int. Cl.: C10B 53/00, C10K 1/02, C10K 1/10

(54) **VERFAHREN UND VORRICHTUNG ZUR VERWERTUNG VON GASEN AUS DEM ABSETZBECKEN**
METHOD AND APPARATUS FOR UTILIZING GAS FROM A SEDIMENTATION BASIN
PROCEDE ET DISPOSITIF POUR VALORISER DES GAZ PROVENANT DE BASSINS DE DECANTATION

(30) Priorität: 06.08.1999 DE 19937188
(43) Veröffentlichungstag der Anmeldung: 08.05.2002
(73) Patentinhaber: THERMOSELECT AKTIENGESELLSCHAFT, FL-9490 Vaduz (LI)
(72) Erfinder: KISS, Günter, H., CH-6648 Minusio (CH)
(74) Vertreter: Pfenning, Meinig & Partner
(86) Internationale Anmeldenummer: PCT/EP2000/007530
(87) Internationale Veröffentlichungsnummer: WO 2001/010977

(56) Entgegenhaltungen:
- EP-A- 0 012 456
- EP-A- 0 200 259
- EP-A- 0 661 368
- WO-A-98/55195
- DE-A- 3 207 779

## Beschreibung

Die vorliegende Erfindung bezieht sich auf ein Verfahren und eine Vorrichtung zur Entsorgung und Nutzbarmachung von Abfallgütern aller Art, bei dem unsortierter, unbehandelter, beliebige Schadstoffe in fester und/oder flüssiger Form enthaltender Industrie-, Haus-, und Sondermüll sowie Industriegüterwracks einer Temperaturbeaufschlagung unterzogen werden. Insbesondere bezieht sich die Erfindung auf die Beseitigung und Verwertung von Gasen, die bei der Schnellabkühlung von entstehendem Rohsynthesegas von dem Kühlwasser aufgenommen werden und anschließend in einem Beruhigungsbereich des Kühlwassers aus diesem wieder ausgasen. Weiterhin bezieht sich die vorliegende Erfindung auf eine Vorrichtung für das obige Verfahren und auf Verwendungen der erfindungsgemäßen Vorrichtung und Verfahren.

Die bekannten Verfahren der Abfallentsorgung bilden keine befriedigende Lösung der wachsenden Müllprobleme, die ein wesentlicher Faktor der Umweltzerstörung sind. Industriegüterwracks aus Verbundwerkstoffen, wie Kraftfahrzeuge und Haushaltsgeräte aber auch Öle, Batterien, Lacke, Farben, toxische Schlämme, Medikamente und Krankenhausabfälle, unterliegen gesonderten, gesetzlich streng vorgeschriebenen Entsorgungsmaßnahmen.

Hausmüll hingegen ist ein unkontrolliertes heterogenes Gemisch, das nahezu alle Arten von Sondermüllfraktionen und organischen Bestandteilen enthalten kann und ist bezüglich der Entsorgung noch in keinem Verhältnis zu seiner Umweltbelastung eingestuft.

Eines der Entsorgungs- und Verwertungsverfahren für Abfallgüter ist die Müllverbrennung. Bei den bekannten Müllverbrennungsanlagen durchlaufen die Entsorgungsgüter ein breites Temperaturfeld bis zu ca. 1000 °C. Bei diesen Temperaturen sollen mineralische und metallische Reststoffe nicht aufgeschmolzen werden, um nachfolgende Gaserzeugungsstufen möglichst nicht zu stören. Die den verbleibenden Feststoffen innewohnende Energie wird nicht oder nur mangelhaft genutzt.

Eine kurze Verweilzeit des Mülls bei höheren Temperaturen und die hohe Staubentwicklung durch die Vorgabe großer Mengen stickstoffreicher Verbrennungsluft in die unverdichteten Abfallverbrennungsgüter begünstigen die gefährliche Bildung von chlorierten Kohlenwasserstoffen. Man ist deshalb dazu übergegangen, die Abgase von Müllverbrennungsanlagen einer Nachverbrennung bei höheren Temperaturen zu unterziehen. Um die hohen Investitionen solcher Anlagen zu rechtfertigen, werden die abrasiven und korrosiven heißen Abgase mit ihrem hohen Staubanteil durch Wärmetauscher geleitet. Bei der relativ langen Verweilzeit im Wärmetauscher bilden sich erneut chlorierte Kohlenwasserstoffe, die sich mit den mitgeführten Stäuben verbinden und letztlich zu Verstopfungen und Funktionsstörungen führen und als hochgiftige Schadstoffe entsorgt werden müssen. Folgeschäden und die Kosten ihre Beseitigung sind nicht abschätzbar.

Bisherige Pyrolyseverfahren in konventionellen Reaktoren haben ein der Müllverbrennung ähnlich breites Temperaturspektrum. In der Vergasungszone herrschen hohe Temperaturen. Die sich bildenden heißen Gase werden zur Vorwärmung des noch nicht pyrolysierten Entsorgungsgutes genutzt, kühlen hierbei ab und durchlaufen ebenfalls den für die Neubildung chlorierter Kohlenwasserstoffe relevanten und damit gefährlichen Temperaturbereich. Um ein ökologisch bedenkenlos nutzbares Reingas herzustellen, durchlaufen Pyrolysegase im Regelfall vor der Reinigung einen Cräcker.

Gemeinsam weisen die vorbeschriebenen Verbrennungsund Pyrolyseverfahren den Nachteil auf, daß sich die bei der Verbrennung oder pyrolytischen Zersetzung verdampften Flüssigkeiten oder Feststoffe mit den Verbrennungs- oder Pyrolysegasen vermischen und abgeleitet werden, bevor Sie die zur Zerstörung aller Schadstoffe notwendige Temperatur und Verweilzeit im Reaktor erreicht haben. Das verdampfte Wasser ist nicht zur Wassergasbildung nutzbar gemacht. Deshalb werden im Regelfall bei Müllverbrennungsanlagen Nachverbrennungskammern und bei Pyrolyseanlagen Cräckerstufen nachgeschaltet.

Aus der EP 91 11 8158.4 (EP-A-0 520 086) ist ein Verfahren zur Entsorgung und Nutzbarmachung von Abfallgütern bekannt, das die oben geschilderten Nachteile vermeidet. Dabei werden die Abfallgüter einer stufenweisen Temperaturbeaufschlagung und thermischen Trennung bzw. Stoffumwandlung unterzogen und die anfallenden festen Rückstände in eine Hochtemperaturschmelze überführt. Hierzu wird das zu entsorgende Gut chargenweise zu Kompaktpaketen komprimiert und durchläuft die Temperaturbehandlungsstufen in Richtung steigender Temperatur von einer Niedertemperaturstufe, in der unter Aufrechterhaltung der Druckbeaufschlagung ein formund kraftschlüssiger Kontakt mit den Wänden des Reaktionsgefäßes sichergestellt ist und organische Bestandteile entgast werden, zu einer Hochtemperaturzone, in der das entgaste Entsorgungsgut eine gasdurchlässige Schüttung ausbildet und durch kontrollierte Zugabe von Sauerstoff Synthesegas erzeugt wird. Dieses Synthesegas wird dann aus der Hochtemperaturzone abgeleitet und kann weiter verwertet werden.

Diese Ableitung des Rohsynthesegases des Hochtemperaturreaktors ist ihrerseits fest mit einer Gaskammer zur Gasschnellkühlung verbunden, die eine Wasserinjektionseinrichtung für Kaltwasser in den heißen Rohsynthesegasstrom besitzt. Diese Gasschnellkühlung (Schockkühlung) verhindert eine erneute Synthese von Schadstoffen, da das Rohsynthesegas durch die Schockkühlung den kritischen Temperaturbereich sehr rasch durchläuft und auf eine Temperatur abgekühlt wird, bei der eine Neusynthese der Schadstoffe nicht mehr stattfindet. Diese Kaltwasserinjektion in den Rohsynthesegasstrom beseitigt zusätzlich im Gasstrom mitgeführte Flüssigkeits- oder Feststoffpartikel, so daß nach der Schnellkühlung ein gut vorgereinigtes Rohsynthesegas erhalten wird.

Bei der Injektion von Kühlwasser in den Rohsynthesegasstrom werden im wesentlichen Flüssigkeits- oder Feststoffpartikel aus dem Rohsynthesegasstrom aufgenommen, die anschließend in einer Beruhigungszone (Absetzbecken), wie beispielsweise einem Lamellenklärer, wieder aus dem Kühlwasser entfernt werden, so daß das Kühlwasser im Kreislauf zur Abkühlung des Rohsynthesegasstromes und zur Reinigung dieses Synthesegasstromes von Flüssigkeits- oder Feststoffpartikel geführt werden kann.

Nachteilig an diesem Verfahren ist, daß das in den Rohsynthesegasstrom eingesprühte Kaltwasser nicht nur die Flüssigkeitsbestandteile und Feststoffpartikel in dem Rohsynthesegasstrom aufnimmt, sondern auch gasförmige Bestandteile des Synthesegases, wie beispielsweise H₂S, CO, H₂ und CO₂, löst bzw. in Form kleiner Gasbläschen dispergiert. Das Kühlwasser wird anschließend in das Absetzbecken geleitet, um die Feinstpartikel von dem Kühlwasser zu trennen. Dabei jedoch gasen die genannten gasförmig aufgenommenen Bestandteile aus dem Kühlwasser wiederum aus, so daß letztlich gasförmige Anteile des Synthesegases in das Absetzbecken verschleppt werden.

Aus Umweltschutzgründen ist es nicht möglich, diese ausgasenden Bestandteile unmittelbar in die Umwelt abzuleiten.

Die US 4 141 695 offenbart ein Verfahren zur Gasreinigung, wobei das Quenchwasser mit einer wäßrigen Emulsion sowie einem organischen Extraktionsmittel gemischt und anschließend wieder abgetrennt wird, um Verunreinigungen aus dem Quenchwasser zu entfernen. Das so aufbereitete Quenchwasser kann dann erneut verwendet werden.

Aufgabe der vorliegenden Erfindung ist es, ein Verfahren, eine Vorrichtung und Verwendungen dieser zur Verfügung zu stellen, mit denen die im Absetzbecken aus dem Kühlwasser ausgasenden Bestandteile umweltfreundlich und kostengünstig beseitigt bzw. verwertet werden können.

Diese Aufgabe wird durch das Verfahren nach Anspruch 1, die Vorrichtung nach Anspruch 11 gelöst. Vorteilhafte Weiterbildungen des erfindungsgemäßen Verfahrens und der erfindungsgemäßen Vorrichtung werden in den abhängigen Ansprüchen gegeben.

Das erfindungsgemäße Verfahren schließt sich an das in der EP-A- 0 520 086 offenbarte Verfahren an. Das dort beschriebene Verfahren und die dort beschriebene Vorrichtung werden erfindungsgemäß nunmehr dadurch weitergebildet, daß die aus dem Kühlwasser in einem Beruhigungsbereich ausgasenden Bestandteile aus diesem Beruhigungsbereich (Absetzbekken, Lamellenklärer) abgesaugt werden. Dadurch ist es nunmehr möglich, dieses dort entstehende Gas, das in seiner Zusammensetzung dem gereinigten Rohsynthesegas entspricht, anschließend auf verschiedene Art und Weise weiterzuverwerten. Insbesondere wird damit der Verwertungsgrad der gesamten Anlage und des gesamten Verfahrens verbessert und die Umwelt von den aus dem Kühlwasser ausgasenden Bestandteilen verschont.

Erfindungsgemäß kann das Gas aus dem Absetzbecken wieder zurück in den Rohsynthesegasstrom geleitet werden, wobei dies zum einen vor der Schnellabkühlung erfolgen kann oder auch in den Rohsynthesegasstrom, der die Schnellabkühlung verläßt. Denn das aus dem Kühlwasser ausgasende Gas hat bereits die Schnellabkühlung durchlaufen und ist ausreichend abgekühlt und gereinigt, um mit dem aus der Schnellabkühlung austretenden Rohsynthesegasstrom vermischt zu werden.

Alternativ kann das aus dem Kühlwasser austretende Gas auch unter Sauerstoffabschluß mit Brenngas gemischt werden und anschließend in einer Brennkammer thermisch verwertet werden.

Dabei muß jedoch die Absaugung explosionssicher erfolgen. Dies gilt auch für eine sich an die Absaugung anschließende optionale Verdichtung des aus dem Kühlwasser austretenden Gases.

Besonders vorteilhaft wird das aus dem Kühlwasser ausgetretene Gas anschließend wiederum in den Hochtemperaturbereich des Reaktors zurückgespeist. Hierzu muß jedoch der Druckunterschied zwischen dem ausgetretenen entspannten Gas und dem Hochtemperaturreaktor überwunden werden. Daher ist in diesem Falle eine Verdichtung des Gases unbedingt erforderlich. Besonders vorteilhaft ist es dabei, wenn dem Gas aus dem Absetzbecken vor der Einspeisung in den Hochtemperaturbereich noch unter Sauerstoffabschluß Brenngase, beispielsweise Erdgas oder Synthesegas, zugemischt werden und diese Gasmischung anschließend über Lanzen in den Hochtemperaturreaktor eingeleitet werden.

Diese letzte Möglichkeit besitzt den entscheidenden Vorteil, daß die ausgetretenen Gase vollständig energetisch und stofflich verwertet werden und die Reaktionsgase den vollständigen Zyklus des erfindungsgemäßen Verfahrens durchlaufen. Damit werden, da die Abgase dieses Verbrennungsprozesses sowohl in der Hochtemperaturzone behandelt werden als auch anschließend die Schnellabkühlung und die weiteren Reinigungsstufen des Verfahrens durchlaufen, jegliche schadstoffhaltigen Emissionen in die Umwelt vermieden.

Im folgenden werden einige Beispiele eines erfindungsgemäßen Verfahrens und einer erfindungsgemäßen Vorrichtung beschrieben werden.

Es zeigen:
- Fig. 1: eine erfindungsgemäße Vorrichtung;
- Fig. 2: eine erfindungsgemäße Vorrichtung; und
- Fig. 3: eine weitere erfindungsgemäße Vorrichtung.

In Fig. 1 sind die Verfahrensschritte 1) bis 5) symbolisiert. Der Abfall wird ohne Vorbehandlung, d.h. ohne Sortierung und ohne Zerkleinerung, der Stufe 1) zugeführt, in der er kompaktiert wird. Hierbei wird das Kompaktierungsergebnis erheblich verbessert, wenn in vertikaler und in horizontaler Richtung Preßflächen wirken. Eine hohe Verdichtung ist notwendig, da die Beschickungsöffnung des Schubkanals, in dem die Verfahrensstufe 2) abläuft, durch den hochverdichteten Abfallpfropfen gasdicht verschlossen wird.

Der hochverdichtete Abfall durchläuft in der Stufe 2) einen Schubkanal 6 unter Sauerstoffabschluß bei Temperaturen bis zu 600 °C. Organische Bestandteile des Abfalles werden entgast. Die Gase durchströmen die im Schubofen 6 befindlichen Abfälle in Richtung der Verfahrensstufe 3). Sie tragen bei diesem Durchströmen ebenso zu einem guten Wärmeübergang bei wie der intensive Druckkontakt des Abfalles mit den Schubofenwänden. Infolge des stetigen Nachschiebens des hochverdichteten Abfalles bleibt dieser Druckkontakt über die ganze Ofenlänge und die Gesamtheit der Kanalflächen erhalten, so daß am Ende des Abfalldurchlaufes durch den Schubkanal die Entgasung der organischen Substanzen weitgehend abgeschlossen ist.

Schwelgase und Wasserdampf, wie er aus der natürlichen Abfallfeuchte herrührt, Metalle, Mineralien und der Kohlenstoff der entgasten Organika werden gemeinsam der Verfahrensstufe 3) zugeführt, in der zunächst der Kohlenstoff mit Sauerstoff verbrannt wird. Die hier-bei auftretenden Temperaturen von bis zu 2000 °C und mehr schmelzen die metallischen und mineralischen Bestandteile auf, so daß sie in dem Verfahrensschritt 5) schmelzflüssig ausgetragen werden können.

Parallel dazu werden über dem Hochtemperaturbereich des glühenden Kohlenstoffbettes bei Temperaturen von mehr als 1000 °C die organischen Verbindungen der Schwelgase zerstört. Infolge der Reaktionsgleichgewichte von C, CO₂, CO und H₂O bei diesen Temperaturen bildet sich Synthesegas, im wesentlichen aus CO, H₂ und CO₂ bestehend, das im Verfahrensschritt 4) schockartig auf Temperaturen unter 100 °C abgekühlt wird. Die Schnellabkühlung verhindert die Neubildung von organischen Schadstoffen und erleichtert die anschließend vorgesehene Gaswäsche. Danach steht hochreines Synthesegas zu beliebiger Verwendung zur Verfügung.

Das hochreine Synthesegas kann bei dem insoweit bekannten Verfahren einen von der Abfallzusammensetzung und Menge abhängigen Volumenstrom und auch eine variierende Konzentration an Wasserstoff aufweisen. Daher wird nach der Gaswäsche der Volumenstrom und der Wasserstoffgehalt des aufgereinigten Synthesegases bestimmt und diese Werte einer Regelung zugeführt. Diese Regelung steuert nunmehr, wie oben beschrieben, die Zufuhr an Sauerstoff und die Zufuhr an Brennstoff, beispielsweise von Erdgas oder Synthesegas in die Verfahrensstufe 3), bei der der vorher entgaste Abfall bei Temperaturen von bis zu 2000 °C durch Zugabe von 0₂ vergast wird. Durch die Änderung des Brennstoffeintrags bzw. der Sauerstoffzufuhr kann sowohl der Volumenstrom als auch der Wasserstoffgehalt des entstehenden Synthesegases beeinflußt werden. Durch diese Regelung steht daher der Gasverwertung im Anschluß an die Gaswäsche ein Synthesegasstrom mit geregeltem konstantem Volumenstrom und auch geregeltem konstantem Wasserstoffgehalt zur Verfügung.

Die im Verfahrensschritt 5) schmelzflüssig ausgetragenen Metalle und Mineralstoffe werden zweckmäßigerweise einer Nachbehandlung unter Sauerstoffzufuhr bei mehr als 1400 °C unterzogen. Hierbei werden mitgeschleppte Kohlenstoffreste beseitigt und die Mineralisierung abgeschlossen. Der Austrag der Feststoffe, beispielsweise in ein Wasserbad, schließt das Entsorgungsverfahren ab. In dem nach dem Austrag der Feststoffe in ein Wasserbad erhaltenem Granulat befinden sich Metalle und Legierungselemente und vollständig mineralisierte Nichtmetalle nebeneinander. Eisenlegierungen können magnetisch abgeschieden werden. Die auslaugungsfest mineralisierten Nichtmetalle können vielseitig wiederverwendet werden, beispielsweise in geblähter Granulatform oder - zu Steinwolle verarbeitet - als Isolierstoff oder direkt als Granulat für Füllstoffe im Straßenbau und bei der Betonherstellung.

Fig. 1 zeigt weiterhin in den einzelnen Bereichen typische Prozeßdaten einer beispielhaften vorteilhaften Verfahrensdurchführung. Die Entgasung ist eine Funktion der Temperatur T, der Zeit, des Druckes und der Abfallzusammensetzung.

Die Zusammensetzung und der Volumenstrom hängt nunmehr vom vorhandenen Kohlenstoff, Sauerstoff und Wasserdampf ab. Indem über die Regelung die Menge an zur Verfügung stehendem Kohlenstoff (Brennstoffzufuhr zur Gasphase) und Sauerstoff (Sauerstoffzufuhr über Sauerstofflanzen in die Gasphase) gesteuert wird, wird die Zusammensetzung des Synthesegases, die bereits bei dem bekannten Verfahren eine relativ hohe Qualität besitzt, weiter optimiert und eignet sich daher ideal zur Verwendung z.B. in Gasmotoren zur Verstromung oder für chemische Prozesse.

In Fig. 1 erfolgt die Verdichtung durch eine Verdichtungspresse 1, die in Ihrem Aufbau einer an sich bekannten Schrottpresse entspricht, wie sie z.B. für die Verschrottung von Fahrzeugen eingesetzt wird. Eine schwenkbare Preßplatte 2 ermöglicht das Beschicken der Presse 1 mit Mischabfall. Eine Preßfläche 3 befindet sich in linker Position, so daß der Beschikkungsraum der Presse voll geöffnet ist. Durch das Einschwenken der Preßplatte 2 in die dargestellte horizontale Position wird der Abfall zunächst in vertikaler Richtung verdichtet. Danach bewegt sich die Preßfläche 3 horizontal in die in ausgezogener Linienführung dargestellte Lage und verdichtet das Abfallpaket in horizontaler Richtung. Die hierzu benötigten Gegenkräfte werden durch eine nicht dargestellte aus- und einfahrbare Gegenplatte aufgenommen. Nachdem der Verdichtungsvorgang abgeschlossen ist, wird die Gegenplatte ausgefahren und der verdichtete Abfallpfropfen mit Hilfe der sich nach rechts weiterbewegenden Preßfläche 3 in einen unbeheizten Bereich 5 des Schubofens 6 eingeschoben und so dessen Gesamtinhalt entsprechend weitertransportiert, nachverdichtet und mit der Kanal- bzw. Ofenwand in Druckkontakt gehalten. Anschließend wird die Preßfläche 3 in die linke Endposition zurückgefahren, die Gegenplatte eingefahren und die Preßplatte 2 in die gestrichelt dargestellte Vertikalposition zurückgeschwenkt. Die Verdichtungspresse 1 ist für eine Neubeschickung bereit. Die Abfallverdichtung ist so groß, daß der in den unbeheizten Bereich 5 des Schubofens 6 eingeschobene Abfallpfropfen gasdicht ist. Die Beheizung des Schubofens erfolgt durch Flamm- und/oder Abgase, die einen Heizmantel 8 in Pfeilrichtung durchströmen.

Beim Durchschub des verdichteten Abfalles durch den Ofenkanal 6 breitet sich eine entgaste Zone zur Mittelebene des Schubofens 6 hin aus, begünstigt durch die mit dem Seiten/Höhen-Verhältnis >2 seines Rechteckquerschnittes verbundene große Oberfläche. Beim Eintritt in einen Hochtemperaturreaktor 10 liegt ein durch ständige Druckbeaufschlagung beim Durchschub kompaktiertes Gemisch von Kohlenstoff, Mineralien, Metallen und teilzersetzten vergasungsfähigen Komponenten vor. Dieses Gemisch wird im Bereich der Eintrittsöffnung in den Hochtemperaturreaktor extrem großer Strahlungshitze ausgesetzt. Die hiermit verbundene plötzliche Expansion von Restgasen im Schwelgut führt zu dessen stückiger Zerteilung. Das so erhaltene Feststoff-Stückgut bildet im Hochtemperaturreaktor ein gasdurchlässiges Bett 20, in dem der Kohlenstoff des Schwelgutes mit Hilfe von Sauerstofflanzen 12 zunächst zu CO₂ bzw. CO verbrannt wird. Die oberhalb des Bettes 20 den Reaktor 10 verwirbelt durchströmenden Schwelgase werden durch Cracken vollständig entgiftet. Zwischen C, CO₂, CO und dem aus dem Abfall ausgetriebenen Wasserdampf stellt sich ein temperaturbedingtes Reaktionsgleichgewicht bei der Synthesegasbildung ein. Dieses Rohsynthesegas wird über eine Rohsynthesegasleitung 100 zu einem Behälter bzw. Kammer 14 geleitet, in dem das Synthesegas durch Wassereindüsung auf weniger als 100 °C schockartig gekühlt wird. Im Gas mitgeschleppte Bestandteile (Mineralien und/oder Metall in geschmolzenem Zustand) werden im Kühlwasser abgeschieden, Wasserdampf kondensiert, so daß sich das Gasvolumen verringert und so die Gasreinigung erleichtert wird, die sich an die Schockkühlung in an sich bekannten Anordnungen anschließen kann. Das zur schockartigen Kühlung des Synthesegasstromes verwendete Wasser kann gegebenenfalls nach Aufreinigung wiederum zur Kühlung verwendet und folglich im Kreislauf geführt werden. Bei der Schnellabkühlung des Rohsynthesegases durch Einsprühen von Kühlwasser in den Rohsynthesegasstrom werden nicht nur Flüssigbestandteile und Feststoffbestandteile (Stäube etc.) aus dem Rohsynthesegas entfernt, sondern das Kühlwasser nimmt zusätzlich auch Gasbestandteile aus dem Rohsynthesegas auf. Dies erfolgt beispielsweise durch Emulgieren von feinsten Gasbläschen in dem Kühlwasser bzw. durch Lösung von Gasen aus dem Rohsynthesegas. In dem mehr als 2000 °C heißen Kernbereich des Bettes 20 werden die mineralischen und metallischen Bestand-teile des Schwelgutes aufgeschmolzen. Aufgrund der unterschiedlichen Dichte überschichten sie sich dabei und entmischen sich. Typische Legierungselemente des,Eisens, wie beispielsweise Chrom, Nickel und Kupfer, bilden mit dem Eisen des Abfalles eine verhüttbare Legierung, andere Metallverbindungen, beispielsweise Aluminium oxidieren, und stabilisieren als Oxide die Mineralschmelze.

Die Schmelzen treten direkt in einen Nachbehandlungsreaktor 16 ein, in dem sie in einer mit Hilfe einer O₂-Lanze 13 eingebrachten Sauerstoffatmosphäre, gegebenenfalls unterstützt durch nicht dargestellte Gasbrenner, Temperaturen von mehr als 1400 °C ausgesetzt werden. Mitgeschleppte Kohlenstoffpartikel werden oxidiert, die Schmelze wird homogenisiert und in ihrer Viskosität erniedrigt.

Bei ihrem gemeinsamen Austrag in ein Wasserbad 17 granulieren Mineralstoff und Eisenschmelze getrennt und können danach magnetisch sortiert werden.

Das Kühlwasser wird aus dem Behälter 14 über einen Auslaß 102 in einen Beruhigungsbereich, hier einen Lamellenklärer 103 geleitet, wo die in ihm enthaltenen Feststoffe, z.B. Schwebebestandteile, sich absetzen und durch einen Schlammauslaß 104 entfernt werden. Das so aufgereinigte Kühlwasser wird über einen Wasserauslaß 105 und einen Wassereinlaß 107 in den Behälter 14 wieder zur Kühlung des Rohsynthesegases eingesetzt und folglich in einem Kreislauf geführt. Das gereinigte Rohsynthesegas verläßt den Behälter 14 über eine Ableitung 101, um anschließend einer Feinwäsche bzw. Feinreinigung unterzogen zu werden.

In dem Lamellenklärer 103 bildet sich über dem stehenden Klärwasser ein Gasraum 106, in den die gelösten und emulgierten Gasbestandteile des Kühlwassers ausgasen. Dieser Gasraum ist über einen Gasauslaß 110 mit einer Absaugungs- und Verdichtungsvorrichtung 111 verbunden. Diese Absaugung und Verdichtung 111 saugt die aus dem Kühlwasser ausgetretenen Gasbestandteile aus dem Luftraum 106 ab und verdichtet diese, um sie auf einen Druck zu bringen, der über dem Druck in dem Hochtemperaturreaktor 10 liegt. Im Anschluß an die Verdichtung wird das Gas mit einem Brennstoff, beispielsweise Erdgas oder Synthesegas über eine Brennstoffzuleitung 112 versetzt und anschließend über eine Gasdüse 113 in den Hochtemperaturreaktor eingeleitet, wo es vollständig verbrannt und den in dem Hochtemperaturreaktor ablaufenden Prozessen unterworfen wird.

Vorteilhaft an dieser Rückleitung des Gases ist, daß dessen Verbrennungsgase nunmehr auch den Crackstufen in dem Hochtemperaturreaktor und der anschließenden Rohsynthesegaswäsche in dem Behälter 14 wieder unterworfen werden. Insgesamt wird so eine vollständig emissionsfreie Beseitigung und thermische Verwertung des aus dem Kühlwasser ausgasenden Gases bewirkt.

Fig. 2 zeigt eine weitere erfindungsgemäße Vorrichtung, bei der mit denselben Bezugszeichen dieselben Bauelemente und Bestandteile bezeichnet sind. Im Unterschied zu der Vorrichtung in Fig. 1 wird nunmehr das aus dem Kühlwasser austretende Gas in dem Gasraum 106 gesammelt und über einen Gasauslaß 120 einer Absaugungs- und Verdichtungsvorrichtung 121 zugeführt. Die aus dem Kühlwasser ausgasenden Bestandteile entsprechen dem Syntheserohgas, so daß sie wie in Fig. 2 gezeigt, vor der Schnellabkühlung in dem Behälter 14 in den Rohrsynthesegasstrom 100 über eine Gaszufuhr 122 eingeleitet werden. Auch in diesem Falle wird eine vollständig emissionsfreie Beseitigung oder Weiterverwertung dieser ausgasenden Bestandteile bewirkt.

Da die ausgasenden Bestandteile bereits die Schnellabkühlung durchlaufen haben, kann die Einspeisung dieser ausgasenden Bestandteile in den Rohsynthesegasstrom auch nach der Schnellabkühlung in dem Behälter 14 in die Ableitung 101 des gereinigten Rohsynthesegases zur Feinwäsche erfolgen.

Fig. 3 zeigt eine weitere erfindungsgemäße Vorrichtung, bei der ebenfalls dieselben Bezugszeichen wie in Fig. 1 für dieselben Bestandteile und Elemente verwendet werden.

Im Unterschied zu Fig. 1 werden in diesem Falle die in den Gasraum 106 ausgasenden Bestandteile über Leitungen 130 und 134 einer Brennkammer 131 zugeführt, wo sie unter Sauerstoffzufuhr 133 emissionsarm verbrannt werden und die Verbrennungsgase über einen Kamin 132 in die Umwelt entlassen werden.

## Patentansprüche

1. Verfahren zur Entsorgung und Nutzbarmachung von Abfallgütern aller Art, bei dem unsortierter, unbehandelter, beliebige Schadstoffe in fester und/oder flüssiger Form enthaltender Industrie-, Haus- und/oder Sondermüll sowie Industriegüterwracks einer stufenweisen Temperaturbeaufschlagung und thermischen Trennung bzw. Stoffumwandlung unterzogen werden und die anfallenden festen Rückstände in eine Hochtemperaturschmelze überführt werden, wobei das Entsorgungsgut, chargenweise zu Kompaktpaketen komprimiert, die Temperaturbehandlungsstufen in Richtung steigender Temperatur mit mindestens einer Niedertemperaturstufe, in der unter Sauerstoffabschluß und Aufrechterhaltung der Druckbeaufschlagung ein form- und kraftschlüssiger Kontakt mit den Wänden des Reaktionsgefäßes (6) sichergestellt ist, und mit mindestens einer Hochtemperaturzone, in der das Entsorgungsgut eine gasdurchlässige Schüttung (20) ausbildet und Rohsynthesegas unter Sauerstoffzufuhr erzeugt wird, durchläuft, wobei das erzeugte Rohsynthesegas aus der Hochtemperaturzone abgeleitet und durch Besprühen mit Kühlwasser schockgekühlt und das Kühlwasser in ein Absatzbecken (103) geleitet wird, **dadurch gekennzeichnet,daß**
die aus dem Kühlwasser im Absetzbecken austretenden Gase abgesaugt, verdichtet und dem Rohsynthesegas vor oder nach der Schnellabkühlung des Rohsynthesegases zugespeist oder in einer Brennkammer (19,131) thermisch umgesetzt werden.

2. Verfahren nach Anspruch 1,
**dadurch gekennzeichnet, daß** den aus dem Kühlwasser im Absetzbecken (103) ausgetretenen und abgesaugten Gasen Brenngas zugemischt wird.

3. Verfahren nach dem vorhergehenden Anspruch,
**dadurch gekennzeichnet, daß** das Brenngas unter Sauerstoffabschluß zugemischt wird.

4. Verfahren nach einem der vorhergehenden Ansprüche,
**dadurch gekennzeichnet, daß** die aus dem Kühlwasser im Absetzbecken (103) austretenden Gase in die Hochtemperaturzone der Brennkammer (10) geleitet und dort energetisch und stofflich umgesetzt werden.

5. Verfahren nach einem der vorhergehenden Ansprüche,
**dadurch gekennzeichnet, daß** die Absaugung und Verdichtung der aus dem Kühlwasser im Absetzbekken (103) austretenden Gase explosionssicher durchgeführt wird.

6. Verfahren nach einem der vorhergehenden Ansprüche,
**dadurch gekennzeichnet, daß** die Niedertemperaturstufe im Temperaturbereich zwischen 100 °C und 600 °C durchlaufen wird.

7. Verfahren nach dem vorhergehenden Anspruch,
**dadurch gekennzeichnet, daß** die Kohlenstoffanteile in der Schüttung (20) durch dosierte Zugabe von Sauerstoff zu Kohlendioxid und Kohlenmonoxid vergast werden, wobei das Kohlendioxid beim Durchdringen der kohlenstoffhaltigen Schüttung (20) in Kohlenmonoxid reduziert wird und daß aus dem Kohlenstoff und hocherhitztem Wasserdampf Wasserstoff und Kohlenmonoxid entstehen.

8. Verfahren nach einem der vorhergehenden Ansprüche,
**dadurch gekennzeichnet, daß** die Hochtemperaturstufe bei Temperaturen von mehr als 1000 °C durchlaufen wird.

9. Verfahren nach einem der vorhergehenden Ansprüche,
**dadurch gekennzeichnet, daß** das abgeleitete Synthesegas unmittelbar nach Verlassen des Hochtemperaturreaktors (10) einer schockartigen Wasserbeaufschlagung bis zur Abkühlung unter 100 °C unterworfen und dabei entstaubt wird.

10. Verfahren nach einem der vorhergehenden Ansprüche,
**dadurch gekennzeichnet, daß** der Gehalt an Wasserstoff und/oder der Volumenstrom des abgeleiteten Synthesegases nach der schockartigen Kühlung bestimmt und dementsprechend der Gehalt an Wasserstoff und/oder der Volumenstrom des abgeleiteten Synthesegases geregelt wird.

11. Vorrichtung zur Stoffaufbereitung, -wandlung und - nachbehandlung von Entsorgungsgut aller Art mit mehreren thermischen Behandlungsstufen, die mindestens eine Niedertemperaturstufe (6) unter Sauerstoffabschluß und mindestens eine Hochtemperaturstufe (10) unter Sauerstoffzufuhr bei Temperaturen über 1000 °C umfassen, sowie mit einem Auslaß für das in der Hochtemperaturstufe erzeugte Rohsynthesegasgemisch, wobei alle Reaktionsräume der Behandlungsstufen schleusenfrei fest miteinander verbunden sind und in der Hochtemperaturstufe (10) Vorrichtungen zum Einspeisen von Sauerstoff und Vorrichtungen zum Einspeisen von Brennstoff vorgesehen sind, sowie mit einer Kammer (14) zum Schnellabkühlen des Rohsynthesegasgemisches mit Kühlwasser, beispielsweise durch Einsprühen des Kühlwassers in den Rohsynthesegasstrom, und einem Absetzbecken (103) für das Kühlwasser,
**dadurch gekennzeichnet, daß**
das Absetzbecken (103) mit einer Absaugvorrichtung (111, 121) für die aus dem Kühlwasser austretenden Gase und mit einer Vorrichtung zum Verdichten (111, 121) der aus dem Kühlwasser ausgetretenden Gase verbunden ist und die Absaugvorrichtung (111, 121) einen Auslaß für das abgesaugte, aus dem Kühlwasser ausgetretene Gas aufweist, der mit der Hochtemperaturstufe (10), dem Rohsynthesegasweg vor (100) und/oder nach (101) der Kammer (14) zum Schnellabkühlen und/oder mit einer Brennkammer (131) verbunden ist.

12. Vorrichtung nach Anspruch 11,
**dadurch gekennzeichnet, daß** sie eine Vorrichtung zum Beimischen von Brenngas zu dem abgesaugten, aus dem Kühlwasser ausgetretenen Gas aufweist.

13. Vorrichtung nach Anspruch 11 oder 12,
**dadurch gekennzeichnet, daß** die Kammer (14) zum Schnellabkühlen eine Wasserinjektionseinrichtung für Kaltwasser in den heißen Strom des Synthesegasgemisches aufweist.

14. Vorrichtung nach einem der Ansprüche 11 bis 13,
**dadurch gekennzeichnet, daß** der Auslaß für das Synthesegasgemisch eine Drosseleinrichtung, beispielsweise eine regelbare Drosselklappe, aufweist.

15. Vorrichtung nach einem der Ansprüche 11 bis 14,
**dadurch gekennzeichnet, daß** dem Auslaß für das Synthesegasgemisch eine Einrichtung zur Gasreinigung vorgelagert oder nachgeordnet ist.

## Claims

1. A method of disposing of and utilizing waste substances of all types, in which unsorted and untreated industrial or domestic refuse and/or refuse requiring special treatment as well as discards of industrial products, which contain any pollutants in solid and/or liquid form, are subjected to the action of temperature and thermal separation or conversion of materials in a step-wise manner, and the solid residues formed are passed on into a high-temperature melt, wherein the material for disposal, compressed batch-wise to form compact packets, passes through the temperature-treatment stages in the direction of rising temperature with at least one low-temperature stage, in which positive and non-positive contact with the walls of the reaction vessel (6) is carried out with the exclusion of oxygen and while maintaining the action of pressure, and with at least one high-temperature zone, in which the material for disposal forms a gas-permeable fill (20) and crude synthesis gas is produced while oxygen is supplied, wherein the crude synthesis gas produced is diverted from the high-temperature zone and is shock-cooled by being sprayed with cooling water and the cooling water is conveyed into a sedimentation basin (103), **characterized in that** the gases issuing from the cooling water in the sedimentation basin are drawn off, compressed and fed to the crude synthesis gas before or after the rapid cooling of the crude synthesis gas or are thermally converted in a combustion chamber (19, 131).

2. A method according to Claim 1, **characterized in that** combustion gas is admixed with the gases issuing and drawn out from the cooling water in the sedimentation basin (103).

3. A method according to the preceding Claim, **characterized in that** the combustion gas is admixed while oxygen is excluded.

4. A method according to one of the preceding Claims, **characterized in that** the gases issuing from the cooling water in the sedimentation basin (103) are conveyed into the high-temperature zone of the combustion chamber (10) and there they are vigorously converted with respect to their materials.

5. A method according to one of the preceding Claims, **characterized in that** the drawing off and compression of the gases issuing from the cooling water in the sedimentation basin (103) are carried out in an explosion-proof manner.

6. A method according to one of the preceding Claims, **characterized in that** the low-temperature step is carried out in the temperature range of between 100°C and 600°C.

7. A method according to the preceding Claim, **characterized in that** the carbon portions in the fill (20) are gasified to form carbon dioxide and carbon monoxide by the metered addition of oxygen, wherein the carbon dioxide is reduced to carbon monoxide during the penetration of the carbon-containing fill (20), and hydrogen and carbon monoxide are produced from the carbon and highly heated water vapour.

8. A method according to one of the preceding Claims, **characterized in that** the high-temperature step is carried out at temperatures of more than 1000°C.

9. A method according to one of the preceding Claims, **characterized in that** immediately after leaving the high-temperature reactor (10) the diverted synthesis gas is subjected to the shock-like action of water until cooling to below 100°C and, during this, it is freed from dust.

10. A method according to one of the preceding Claims, **characterized in that** the content of hydrogen and/or the volume flow of the diverted synthesis gas is or are determined after the shock-like cooling, and the content of hydrogen and/or the volume flow of the diverted synthesis gas is or are regulated accordingly.

11. A device for the preparation, conversion and after-treatment of material for disposal of all types with a plurality of thermal treatment stages which include at least one low-temperature stage (6) with the exclusion of oxygen and at least one high-temperature stage (10) with the supply of oxygen at temperatures of over 1000°C, and with an outlet for the crude synthesis-gas mixture produced in the high-temperature stage, wherein all the reaction spaces of the treatment stages are connected to one another in a fixed and lock-free manner, and devices for feeding in oxygen and devices for feeding in fuel are provided in the high-temperature stage (10), and with a chamber (14) for rapidly cooling the crude synthesis-gas mixture with cooling water, for example by spraying the cooling water into the flow of crude synthesis gas, and a sedimentation basin (103) for the cooling water, **characterized in that** the sedimentation basin (103) is connected to a suction device (111, 121) for the gases issuing from the cooling water and to a device for the compression (111, 121) of the gases issuing from the cooling water, and the suction device (111, 121) has an outlet for the gas which is drawn off and has issued from the cooling water, the outlet being connected to the high-temperature stage (10), the crude synthesis-gas path upstream (100) and/or downstream (101) of the chamber (14) for rapid cooling and/or to a combustion chamber (131).

12. A device according to Claim 11, **characterized in that** it comprises a device for adding combustion gas by mixing to the gas which is drawn off and has issued from the cooling water.

13. A device according to Claim 11 or 12, **characterized in that** the chamber (14) for rapid cooling comprises a device for injecting cold water into the hot flow of the synthesis-gas mixture.

14. A device according to one of Claims 11 to 13, **characterized in that** the outlet for the synthesis-gas mixture comprises a throttle device, for example a throttle flap capable of being regulated.

15. A device according to one of Claims 11 to 14, **characterized in that** a device for cleaning the gas is arranged upstream or downstream of the outlet for the synthesis-gas mixture.

## Revendications

1. Procédé d'élimination et de valorisation de déchets de toutes sortes, dans lequel des déchets non triés, non traités, de nature quelconque, solides et/ou liquides, industriels, ménagers et/ou spéciaux, ainsi que des épaves de matériel industriel sont soumis à un traitement échelonné de mise à température et de séparation ou transformation thermique des matières, et dans lequel les résidus solides recueillis sont convertis en une fonte de haute température, dans lequel la matière à éliminer, compactée par charges en paquets, passe par les étapes de traitement thermique dans le sens d'une température croissante, avec au moins une étape de basse température dans laquelle, à l'abri d'oxygène et en maintenant l'application de pression, on assure un contact de conjugaison de formes et de frottements avec les parois du caisson réacteur (6), et comprenant au moins une zone de haute température dans laquelle la matière à éliminer forme une charge en vrac (20) perméable aux gaz et dans laquelle on produit, avec apport d'oxygène, du gaz brut de synthèse, dans lequel le gaz brut de synthèse est évacué de la zone de haute température et est brutalement refroidi par aspersion d'eau de refroidissement, l'eau de refroidissement étant ensuite conduite vers une cuve de décantation (103),
**caractérisé par le fait que**
les gaz se dégageant de l'eau de refroidissement dans la cuve de décantation sont aspirés, comprimés et ajoutés au gaz de synthèse brut, avant ou après le refroidissement brusque de celui-ci, ou sont thermiquement transformés dans une chambre de combustion (19, 131).

2. Procédé selon la revendication 1, **caractérisé en ce qu'**un gaz combustible est mélangé aux gaz aspirés qui se dégagent de l'eau de refroidissement dans la cuve de décantation (103).

3. Procédé selon la revendication précédente, **caractérisé en ce que** le gaz combustible est ajouté à l'abri d'oxygène.

4. Procédé selon l'une des revendications précédentes, **caractérisé en ce que** les gaz se dégageant de l'eau de refroidissement dans la cuve de décantation (103) sont conduits dans la zone de haute température de la chambre de combustion (10) et y subissent une transformation énergétique et matérielle.

5. Procédé selon l'une des revendications précédentes, **caractérisé en ce que** l'aspiration et la compression des gaz se dégageant de l'eau de refroidissement dans la cuve de décantation (103) sont effectuées dans des conditions anti-explosion.

6. Procédé selon l'une des revendications précédentes, **caractérisé en ce que** l'étape de basse température se déroule dans une plage de températures de 100°C à 600°C.

7. Procédé selon la revendication précédente, **caractérisé en ce que** les composants carbonés contenus dans la charge en vrac (20) sont transformés en dioxyde de carbone gazeux et en monoxyde de carbone gazeux par ajout dosé d'oxygène, le dioxyde de carbone étant réduit en monoxyde de carbone lorsqu'il traverse la charge en vrac carbonée (20), et **en ce que** de l'hydrogène et du monoxyde de carbone sont formés à partir du carbone et de vapeur d'eau surchauffée.

8. Procédé selon l'une des revendications précédentes, **caractérisé en ce que** l'étape de haute température se déroule à des températures supérieures à 1000°C.

9. Procédé selon l'une des revendications précédentes, **caractérisé en ce que** le gaz de synthèse évacué est soumis à une exposition brutale à l'eau immédiatement après sa sortie du réacteur de haute température (10), étant ainsi refroidi jusqu'en dessous de 100°C et dépoussiéré.

10. Procédé selon l'une des revendications précédentes, **caractérisé en ce que** la teneur en hydrogène et/ou le débit du gaz de synthèse évacué sont déterminés après le refroidissement brutal, et que la teneur en hydrogène et/ou le débit du gaz de synthèse évacué sont réglés en conséquence.

11. Dispositif de préparation matérielle, de transformation et de post-traitement de matières à éliminer de toute sorte, comprenant plusieurs étages de traitement thermique qui comprennent au moins un étage de basse température (6) fonctionnant à l'abri d'oxygène, et au moins un étage de haute température (10) fonctionnant avec apport d'oxygène, à des températures supérieures à 1000°C, ainsi qu'une sortie pour le mélange des gaz de synthèse bruts générés dans l'étage de haute température, toutes les chambres de réaction des étages de traitement étant reliées les unes aux autres sans sas et de manière fixe, et des dispositifs d'injection d'oxygène et des dispositifs d'injection de combustible étant prévus dans l'étage de haute température (10), et comprenant une chambre (14) de refroidissement rapide du mélange des gaz de synthèse bruts à l'aide d'eau de refroidissement, par exemple par projection d'eau de refroidissement dans le flux de gaz de synthèse brut, ainsi qu'une cuve de décantation (103) pour l'eau de refroidissement,
**caractérisé en ce que**
la cuve de décantation (103) est reliée à un dispositif d'aspiration (111, 121) des gaz se dégageant de l'eau de refroidissement et à un dispositif de compression (111, 121) des gaz se dégageant de l'eau de refroidissement, et **en ce que** le dispositif d'aspiration (111, 121) comporte une sortie pour les gaz aspirés, dégagés de l'eau de refroidissement, sortie qui communique avec l'étage de haute température (10), avec le chemin d'écoulement du gaz de synthèse brut, soit avant (100), soit après (101) la chambre (14) de refroidissement rapide, et/ou avec une chambre de combustion (131).

12. Dispositif selon la revendication 11, **caractérisé en ce qu'**il comporte un dispositif d'apport de gaz combustible au gaz aspiré qui se dégage de l'eau de refroidissement.

13. Dispositif selon la revendication 11 ou 12, **caractérisé en ce que** la chambre (14) de refroidissement rapide comporte un système d'injection d'eau injectant de l'eau froide dans le flux chaud du mélange de gaz de synthèse.

14. Dispositif selon l'une des revendications 11 à 13, **caractérisé en ce que** la sortie pour le mélange de gaz de synthèse comporte un dispositif d'étranglement, par exemple une vanne papillon réglable.

15. Dispositif selon l'une des revendications 11 à 14, **caractérisé en ce qu'**une installation de nettoyage des gaz est montée en amont ou en aval de la sortie du mélange de gaz de synthèse.
